# EUROPÄISCHE PATENTANMELDUNG

(11) **EP 0 379 153 A2**
(43) Veröffentlichungstag der Anmeldung: **25.07.1990**
(21) Anmeldenummer: 90100847.4
(22) Anmeldetag: 16.01.1990
(51) Int. Cl.: G21F 1/06

(54) **Verwendung einer Platte aus Schaumglas zur Abschirmung gegen ionisierende Erdstrahlen**

(30) Priorität: 17.01.1989 DE 3901148
(71) Anmelder: SCHURG GMBH, D-34537 Bad Wildungen (DE)
(72) Erfinder: Kopschina, Andreas, D-3500 Kassel (DE)
(74) Vertreter: Walther, Horst, Dipl.-Ing.

(57) **Zusammenfassung**

Verwendung einer Platte aus Schaumglas zur Abschirmung gegen ionisierende Erdstrahlen.

## Beschreibung

Die Geopathologie befaßt sich mit dem Einfluß von Erdstrahlen auf den menschlichen Körper. Zu den Erdstrahlen gehört auch die ionisierende Strahlung in Form von α, β, γ Strahlung, die auf Dauer eine Schädigung der Zellen des menschlichen Körpers bewirkt. Diese Schädigung von Zellen kann nach Auskunft einiger Wissenschaftler, die sich mit der Geopathologie beschäftigen, bis zur Entstehung von Krebs reichen.

Der Erfinder hat nun herausgefunden, daß durch Schaumglasplatten, insbesondere durch Schaumglasplatten mit einer Mindeststärke von 57 mm und einem Raumgewicht von ca. 140 kg/cbm ionisierende Strahlung nicht durchdringt. Aufgrund seines günstigen Preises ermöglicht es dieses Material, ganze Häuser durch Verlegen solcher Schaumglasplatten von ionisierender Strahlung abzuschirmen. Dieses Schaumglas kann unter der Bezeichnung Foamglas im einschlägigen Fachhandel erworben werden. Herstellerin dieses Materials ist die Firma Deutsche Pittsburgh GmbH. in 68 Mannheim 11, Erzbergerstraße 19. Bei dem Werkstoff Schaumglas handelt es sich um einen Werkstoff mit sehr hoher Porendichte. Hergestellt wird dieser Stoff aus Glasmehl, das mit Kohlenstoff vermischt und dann gebrannt wird, wobei während der Erwärmung die Poren entstehen. Bei der Wirkungsweise der Abschirmung der ionisierenden Strahlung durch Schaumglasplatten wird angenommen, daß sich die auf die Schaumglasplatte auftreffende ionisierende Strahlung in der Platte in Wärme umsetzt, die allerdings nicht meßbar ist. Durch Messungen konnte allerdings nachgewiesen werden, daß durch eine derartige Schaumglasplatte die ionisierende Erdstrahlung nicht hindurchtritt.

## Patentansprüche

1. Verwendung einer Platte aus Schaumglas zur Abschirmung gegen ionisierende Erdstrahlen.

2. Schaumglasplatte nach Anspruch 1
**gekennzeichnet durch**
eine Mindeststärke von 57 mm bei einem Raumgewicht von ca. 140 kg/cbm.
